# EUROPÄISCHE PATENTANMELDUNG

(11) **EP 0 419 783 A1**
(43) Veröffentlichungstag der Anmeldung: **03.04.1991**
(21) Anmeldenummer: 90113629.1
(22) Anmeldetag: 17.07.1990
(51) Int. Cl.: F02M 41/12

(54) **Kraftstoffeinspritzpumpe für Brennkraftmaschinen**

(30) Priorität: 30.08.1989 DE 3928718
(71) Anmelder: ROBERT BOSCH GMBH, 70442 Stuttgart (DE)
(72) Erfinder: Loeffler, Alf, Dr., Dipl.-Phys, D-7145 Markgröningen-Talhausen (DE); Laufer, Helmut, Dipl.-Ing., D-7016 Gerlingen (DE); Fehlmann, Wolfgang, D-7000 Stuttgart 80 (DE); Fiedler, Eberhard, D-7000 Stuttgart 40 (DE); Geiger, Wolfgang, Dipl.-Ing., D-7064 Remshalden Grunbach (DE)

(57) **Zusammenfassung**

Bei einer Kraftstoffeinspritzpumpe für Brennkraftmaschinen, die einen Pumpeninnenraum (11) und einen davon getrennten Stellwerkraum (13) mit einem elektrischen Stellwerk (14) zum Betätigen eines die Kraftstoffeinspritzmenge bestimmenden Mengenverstellorgan aufweist, sind Teile des Stellwerks (14), aus denen eine Regelgröße für die Einspritzmenge abgeleitet wird und die dabei als Maßverkörperung dienen, vor Kraftstoffeinfluß zu schützen.

Durch eine von einem permanenten Treibstrom durchflossene Strahlpumpe (27), die Teil eines Strömungskanals (24) ist, wird an der mit dem Stellwerkraum (13) in Verbindung stehenden Saugbohrung (33) der Strahlpumpe (27) der statische Druck abgesenkt und dieser Unterdruck zum Leersaugen des in den Stellwerkraum (13) entlang der Lagerung einer Stellwelle (21) als Leckströmung eindringenden Kraftstoffes genutzt.

Diese Einrichtung eignet sich insbesondere für die Hochdruckeinspritzung bei Dieselbrennkraftmaschinen zur Erzielung einer langzeitstabilen, hochgenauen Kraftstoffzumessung.

## Beschreibung

### Stand der Technik

Die Erfindung geht aus von einer Kraftstoffeinspritzpumpe für Brennkraftmaschinen gemäß der Gattung des Patentanspruchs 1. Bei einer solchen Kraftstoffeinspritzpumpe wird mittels eines elektrischen Stellwerks die pro Pumpenkolbenhub den Einspritzdüsen zugeführt und dort zur Einspritzung in die Zylinder der Brennkraftmaschine gelangende Kraftstoffmenge genau zugemessen. Es hat sich gezeigt, daß die Genauigkeit, mit der die Kraftstoffmenge zugemessen werden kann, einerseits durch die Konstanz der Stoffeigenschaften des geförderten Kraftstoffes, andererseits aber auch von der Funktionstüchtigkeit des Stellwerks abhängt.

Bei einer bekannten Kraftstoffeinspritzpumpe (DE-OS 37 39 198) der gattungsgemäßen Art wird die Temperatur des zu den Einspritzdüsen geführten Kraftstoffes ermittelt, indem ein vom Pumpeninnenraum abgeleiteter permanenter Kraftstofffluß, dessen Temperatur in einem bekannten Verhältnis zu der Temperatur des vom Pumpenkolben zu den Einspritzdüsen geförderten Kraftstoffes steht, an einem Temperatursensor vorbeigeführt und dessen Ausgangssignal als Korrekturgröße in der dem elektrischen Stellwerk zugeführten Steuergröße zur Betätigung des Mengenverstellorgans berücksichtigt wird.

Nicht erfaßt wird dadurch jedoch, daß die Werte der dem Steuergerät zugehenden Steuergrößen mit systematischen Fehlern belegt sind, wenn die die Maßverkörperung, wie z. B. die von Schleifern abzutastenden, den Kraftstoff ausgesetzten Widerstandsbahnen eines Potentiometers bildenden elektrischen Teile des Stellwerks durch den Kraftstoff verändert werden und insbesondere über die in steigendem Maße eingesetzten Additive, die in ihrer Zusammensetzung und Wirkungsausstrahlung immer komplexer werden, einer unberechenbaren Langzeitdrift, eine Fehleinstellung bei der Kraftstoffzumessung hervorrufend, unterworfen werden.

Bei einer durch die DE-OS 37 04 578 bekannten Kraftstoffeinspritzpumpe wird angestrebt, Beimengungen im Dieselkraftstoff, der in den Stellwerkraum gelangt, dadurch von diesem fern zu halten, daß der Stellwerkraum nur über einen schmalen Lagerspalt an der Stellwerkwelle mit dem Pumpeninnenraum verbunden ist.

Damit soll insbesondere das Korrosion an den ein elektrisches Potential führenden Teilen des Stellwerks bewirkende Wasser vom Stellwerkraum fern gehalten werden.

Eine enge Passung bei der Lagerung, die für die Lösung dieser Aufgabe notwendig ist und bei durch Additive im Kraftstoff entstehende Ablagerungen kann einerseits die Funktion des Stellwerks durch Reibkräfte beeinträchtigt werden, andererseits können sich aber auch hier Additive in elektrische Werte verfälschender Weise auf dem ebenfalls im Stellwerkraum angeordneten Potentiometer ablagern und auch Korrosion bewirken.

### Vorteile der Erfindung

Die erfindungsgemäße Kraftstoffeinspritzpumpe mit den kennzeichnenden Merkmalen des Anspruchs 1 hat demgegenüber den Vorteil, daß das im vorerwähnten Stand der Technik dargelegte Problem auf sichere Weise gelöst wird. So weist der das elektrische Stellwerk umfassende Stellwerkraum einen an ihn angrenzenden Strömungskanal auf, der teilweise als Strahlpumpe ausgebildet ist, die wiederum über eine Saugbohrung mit dem Stellwerkraum verbunden ist.

Dadurch wird vom Pumpeninnenraum in den Stellwerkraum eindringender Leckkraftstoff von dem durch die Strahlpumpe hervorgerufenen Unterdruck abgesaugt und der Stellwerkraum, insbesondere die ein elektrisches Potential führenden Teile in diesem, frei von Kraftstoff gehalten. Die das elektrische Potential führenden Teile des Stellwerks stehen somit nicht mehr in Kraftstoffkontakt und es kann keine Änderung der durch sie gebildeten Maßverkörperung infolge direkten Kraftstoffkontaktes mehr erfolgen.

Das beim Stand der Technik auftretende zu enge Lagerspiel, das zu Hysteresefehlern in der Positionierung des Mengenverstellorgans durch Schwergängigkeit der Stellwelle führt, wird durch die Erfindung vermieden und darüber hinaus durch die Akzeptanz einer das Förderungsvermögen der Strahlpumpe nicht übersteigenden Leckströmung entlang der Lagerung der Stellwelle deren Fertigung toleranzentfeinert ermöglicht.

Durch die in den nachfolgenden Ansprüchen aufgeführten Maßnahmen sind vorteilhafte Weiterbildungen und Verbesserungen der im Anspruch 1 angeführten Kraftstoffeinspritzpumpe möglich. Ihre Vorteile werden in Verbindung mit der Darstellung der Ausführungsbeispiele in der nachfolgenden Beschreibung dargelegt.

### Zeichnung

Die Erfindung ist anhand von in der Zeichnung dargestellten Ausführungsbeispielen in der nachfolgenden Beschreibung näher erläutert und in Längsschnitten des Stellwerkraums mit dem elektrischen Stellwerk der Kraftstoffeinspritzpumpe dargestellt.

Es zeigen: Figur 1 das erste Ausführungsbeispiel mit noch partiell mit Kraftstoff gefülltem Stellwerkraum, Figur 1a als Ausschnittsvergrößerung von Figur 1 eine in den Stellwerkraum angeordnete Strahlpumpe, Figur 2 das zweite Ausführungsbeispiel mit völlig kraftstofffreiem Stellwerkraum.

### Beschreibung der Ausführungsbeispiele

Bei der in Figur 1 ausschnittsweise im Längsschnitt dargestellten Kraftstoffeinspritzpumpe der Verteilerbauart für eine Brennkraftmaschine umschließt ein Pumpengehäuse 10 einen Pumpeninnenraum 11. Ein Stellwerkgehäuse 12 trennt den Pumpeninnenraum 11 von einem Stellwerkraum 13, in dem ein elektrisches Stellwerk 14 mit einem, eine Maßverkörperung für die Kraftstoffzumessung der Kraftstoffeinspritzpumpe bildenden Potentiometer 9 angeordnet ist. Das Stellwerkgehäuse 12 ist zweiteilig ausgebildet und besteht aus einem schalenförmigen, mit einer Trennwand 15 an den Pumpeninnenraum 11 angrenzenden Grundgehäuse 16, das flüssigkeitsdicht gegenüber dem Pumpeninnenraum 11 abgedichtet ist und aus einem das Grundgehäuse 16 abschließenden Deckel 17, der im Grundgehäuse 16 verschraubt ist und zu Servicezwecken abgenommen werden kann.

Das Grundgehäuse 16 weist an der Trennwand 15 eine Ausnehmung 18 auf, in der als Teil der Trennwand 15 eine als Gleitbuchse ausgebildete Buchse 19 eingesetzt ist. Die Buchse 19 ragt bis in den Pumpen innenraum 11 hinein. Durch die Buchse 19 ist eine Stellwelle 21 mit Bewegungsspiel hindurchgeführt, so daß zwischen der Stellwelle und der Innenseite der Buchse 19 ein Lagerspalt entsteht, der eine Drosselstelle 22 zwischen dem Pumpeninnenraum 11 und dem Stellwerkraum 13 bildet.

Im Pumpeninnenraum 11 steht der Kraftstoff unter einem Förderdruck von ca. 3 - 8 bar. Im Stellwerkraum 13 ist das Druckniveau geringer. Durch diesen Druckunterschied fließt über die Drosselstelle 22 eine kleine Kraftstoffmenge als Leckströmung vom Pumpeninnenraum 11 in den Stellwerkraum 13.

Die vom Stellwerk 14 betätigte Stellwelle 21 positioniert über einen, an der in den Pumpeninnenraum 11 ragenden Stirnseite der Stellwelle 21 angeordneten Exzenter 23 ein nicht mehr dargestelltes Mengenverstellorgan, mit dem in bekannter Weise die Kraftstoffzumessung für den Hochdruckkreislauf der Kraftstoffeinspritzpumpe vorgenommen wird.

Angrenzend an den Stellwerkraum 13 ist ein Strömungskanal 24 durch das Stellwerkgehäuse 12 geführt, durch welchen Kraftstoff aus dem Pumpeninnenraum 11 in einen nicht mehr dargestellten Kraftstoffrücklauf abfließen kann.

Der Strömungskanal 24 ist, vom Pumpeninnenraum 11 ausgehend, mit einem Zulauffilter 26 versehen und im nachfolgenden Abschnitt als eine Strablpumpe 27 ausgebildet. Die Strablpumpe 27 weist einen, dem Zulauffilter 26 benachbarten Eintrittsstutzen 28 auf, an den sich in Strömungsrichtung eine als Treibdüse ausgebildete Drossel 29 anschließt.

Die Drossel 29 ist mit einem abströmseitigen Endabschnitt 30 in eine Mischkammer 31 eingesetzt, wobei der Endabschnitt 30 mit dem ihn koaxial umgebenden Teil der Mischkammer 31 einen zwischenliegenden Ringspalt bildet, der eine Fangdüse 32 darstellt. In die Fangdüse 32 mündet, vorzugsweise in rechtwinkliger Lage, eine, die Funktion eines Saugstutzens übernehmende Saugbohrung 33.

Die Saugbohrung 33 ist über einen stellwerkseitigen Endabschnitt 34 mit einer den tiefsten Punkt des Stellwerkraums 13 bildenden Sackbohrung 36, die in der Wand des Grundgehäuses 16 angeordnet ist, verbunden. In die Sackbohrung 36 ist ein Absaugfilter 37 eingepreßt, dessen Einlaufseite 38 mit dem Stellwerkraum 13 und dessen Auslaufseite 39 mit dem stellwerkseitigen Endabschnitt 34 der Saugbohrung 33 in Verbindung steht.

Nach dem als Strahlpumpe 27 ausgebildeten Abschnitt setzt sich der Strömungskanal 24 in Strömungsrichtung bis zu der Einmündung in eine in dem Deckel 17 ausgebildete Überlauföffnung 41 fort.

Die beschriebene Anordnung ergibt folgenden Funktions- und Wirkungsablauf. Ausgehend von dem am Zulauffilter 26 in den Strömungskanal 24 eines ersten Ausführungsbeispiels eintretenden Kraftstoff erhöht dieser an der Drossel 29, einen Treibstrom bildend, seine Strömungsgeschwindigkeit, wodurch der statische Druck an dieser Stelle unter den statischen Druck an der Fangdüse 32 sinkt, so daß der an der Saugbohrung 33 befindliche Kraftstoff, einen Schleppstrahl bildend, in die Strahlpumpe 27 eintritt. Die Energieühertragung vom Treibstrahl auf den Schleppstrahl erfolgt in der Mischkammer 31 durch Impulsaustausch, wodurch sich ein Kraftstofffluß, ausgehend vom Pumpeninnenraum 11 über die Drosselstelle 22, den Boden des Grundgehäuses 16, die Sackbohrung 36, das Absaugfilter 37, die Strahlpumpe 27 zur Uberlauföffnung 41, die mit einem druckentlasteten Raum in Verbindung steht, ergibt. Infolge dessen ist eine Füllung des Stellwerkraums 13 mit Kraftstoff auf ein Niveau begrenzt, das von der Lage der Einlaufseite 38 des Absaugfilters 37 bestimmt wird. Die Lage der Einlaufseite 38 ist so gewählt, daß die ein elektrisches Potential führenden Teile des Stellwerks 14, die eine Maßverkörperung für die Steuerung der Kraftstoffzumessung bilden, über der Einlaufseite 38 liegen und somit vor dem direkten Kraftstoffeinfluß, der eine Änderung der Maßverkörperungen hervorrufen könnte, geschützt sind.

Bei einem zweiten Ausführungsbeispiel ist die Drosselstelle 22 zum Stellwerk 14 hin mit einer Ringnut 42 stellwerkseitig, eine hydraulische Sperre bildend, abgeschlossen, da die Ringnut 42 mit einer zu der Strahlpumpe 27 führenden Entlastungsleitung 43 und damit mit einer Stelle niedrigeren Druckniveaus verbunden ist.

In die Entlastungsleitung 43 ist ein in der von der Ringnut 42 zum Saugstutzen 33 gerichteten Strömung öffnendes Rückschlagventil 44 angeordnet, das einen, im Betrieb nicht, jedoch im Stillstand bei entsprechender Lage des Kraftstofftankes auftretenden Kraftstofffluß von der Strahlpumpe 27 zur Ringnut 42 verhindert.

Die weiteren Abläufe in der Strahlpumpe 27 verlaufen bei dem zweiten Ausführungsbeispiel sinngemäß zu denen des ersten Ausfuhrungsbeispiels, wodurch ein Kraftstoffeintritt in den Stellwerkraum 13 durch die Führung des Leckkraftstoffes in der Entlastungsleitung 43 völlig unterbleibt, so daß die zu schützenden Teile des Stellwerks 14 auch nicht mittelbar über die Dampfphase des Kraftstoffes beeinträchtigt werden.

Anhand der beiden Ausführungsbeispiele ist es möglich, die ein elektrisches Potential führenden Teile des Stellwerks 14, insbesondere das Potentiometer 9, die eine für die Einspritzmenge der Kraftstoffeinspritzpumpe maßgebliche Kraftstoffzumessung bestimmende Maßverkörperung bilden, vor Alterungsprozessen zu schützen, die durch den Kraftstoffkontakt in Verbindung mit den darin enthaltenen komplex aufgebauten und in ihrer diesbezüglichen Wirkung schwer abschätzbaren Additiven ausgelöst werden.

Damit ist es gewährleistet, unabhängig von einer uneinheitlichen Kraftstoffqualität eine hochgenaue Kraftstoffeinspritzung zu erzielen, die langzeitstabil ist und den Schadstoffausstoß der Brennkraftmaschine innerhalb der beherrschbaren Grenzen bleibend minimiert.

## Patentansprüche

1. Kraftstoffeinspritzpumpe für Brennkraftmaschinen mit einem in einem Pumpengehäuse (10) eingeschlossenen Pumpeninnenraum (11), der mit unter Druck stehendem Kraftstoff gefüllt ist, der beim Saughub eines einen Pumpenarbeitsraum begrenzenden Pumpenkolbens dem Pumpenarbeitsraum zugeführt wird, mit einem im Pumpeninnenraum (11) angeordneten Mengenverstellorgan zur Steuerung der vom Pumpenkolben unter Hochdruck geförderten Kraftstoffeinspritzmenge, mit einem vom Pumpeninnenraum (11) getrennten und nur über eine Drosselstelle (22) mit diesem verbundenen Stellwerkraum (13), der von einem eine Überlauföffnung (41) enthaltenen Stellwerkgehäuse (12) umschlossen ist, mit einem im Stellwerkraum (13) angeordneten elektrischen Stellwerk (14), insbesondere mit einem, diesem zugeordneten Potentiometer (9), mit durch die den Stellwerkraum (13) vom Pumpeninnenraum (11) trennende Trennwand (15) geführter Stellwelle (21), die mit dem Mengenverstellorgan gekoppelt ist und mit einem, an das Stellwerkgehäuse (12) angrenzenden Strömungskanal (24), der einerseits in den Pumpeninnenraum (11) und andererseits in der zu einem Kraftstofftank führenden Uberlauföffnung (41) mündet, dadurch gekennzeichnet, daß ein Teil des Strömungskanals (24) als eine Strahlpumpe (27) ausgebildet ist mit einer Saugbohrung (33), die mit dem stellwerkraumseitigen Teil der Drosselstelle (22) verbunden ist.

2. Kraftstoffeinspritzpumpe nach Anspruch 1, dadurch gekennzeichnet, daß die Stahlpumpe (27) an die Einmündung des Pumpeninnenraums (11) in den Strömungskanal (24) mit einem Eintrittsstutzen (28) anschließt und die Saugbohrung (33) der Strahlpumpe (27) mit dem tiefsten Punkt des Stellwerkraums (13) in Verbindung steht.

3. Kraftstoffeinspritzpumpe nach Anspruch 2, dadurch gekennzeichnet, daß die Strahlpumpe (27) eine von der Überströmmenge des Pumpeninnenraums durchflossene, als Treibdüse ausgebildete Drossel (29) aufweist, an der sich in Strömungsrichtung ein Raum, der als Mischkammer (31) ausgebildet ist, anschließt und von diesem, vorzugsweise rechtwinklig, die Saugbohrung (33) der Strahlpumpe (27) abzweigt.

4. Kraftstoffeinspritzpumpe nach Anspruch 3, dadurch gekennzeichnet, daß die Saugbohrung (33) mit einem stellwerkseitigen Endabschnitt (34) mit einer den tiefsten Bereich des Stellwerkraumes (13) bildenden Sackbohrung (36) in der Wand des Stellwerkgehäuses (12) verbunden ist.

5. Kraftstoffeinspritzpumpe nach Anspruch 4, dadurch gekennzeichnet, daß in die Sackbohrung (36) ein Zulauffilter (26) eingepreßt ist, dessen Einlaufseite (38) mit dem Stellwerkraum (13) und dessen Auslaufseite (39) mit dem stellwerkseitigen Endabschnitt (34) der Saugbohrung (36) in Verbindung steht.

6. Kraftstoffeinspritzpumpe nach Anspruch 3, dadurch gekennzeichnet, daß die Strahlpumpe (27) mit dem Eintrittsstutzen (28) an eine mit der Drosselstelle (22) in Verbindung stehende Entlastungsleitung (43) angeschlossen ist.

7. Kraftstoffeinspritzpumpe nach Anspruch 6, dadurch gekennzeichnet, daß die Entlastungsleitung (43) von einer die Drosselstelle (22) stellwerkseitig abschließenden Ringnut (42) abführt, die von der Stellwelle (22) und deren Lagerung in der Trennwand (15) begrenzt ist.

8. Kraftstoffeinspritzpumpe nach Anspruch 7, dadurch gekennzeichnet, daß in der Entlastungsleitung (43) ein in der von der Ringnut (42) zur Strahlpumpe (27) gerichteten Strömung öffnendes Rückschlagventil (44) angeordnet ist.
